# EUROPÄISCHE PATENTSCHRIFT

(11) **EP 0 638 665 B1**
(45) Veröffentlichungstag und Bekanntmachung des Hinweises auf die Patenterteilung: **30.10.1996**
(21) Anmeldenummer: 94112334.1
(22) Anmeldetag: 08.08.1994
(51) Int. Cl.: C25B 3/02, C07C 43/307

(54) **Verfahren zur Herstellung von Bezaldehyddialkylacetalen**
Process for the preparation of benzaldehyde dialkyl acetals
Procédé pour la préparation d'acetals dialkyls de benzaldehyde

(30) Priorität: 14.08.1993 DE 4327361
(43) Veröffentlichungstag der Anmeldung: 15.02.1995
(73) Patentinhaber: BASF Aktiengesellschaft, 67063 Ludwigshafen (DE)
(72) Erfinder: Hermeling, Dieter, Dr., D-67227 Frankenthal (DE); Hannebaum, Heinz, D-67069 Ludwigshafen (DE); Voss, Hartwig, Dr., D-67227 Frankenthal (DE); Weiper-Idelmann, Andreas, Dr., D-68163 Mannheim (DE)

(56) Entgegenhaltungen:
- EP-A- 0 012 240
- EP-A- 0 522 312
- DE-A- 4 106 661

## Beschreibung

Diese Erfindung betrifft ein verbessertes Verfahren zur Herstellung von Benzaldehyddialkylacetalen der allgemeinen Formel I in der R¹ C₁-C₆-Alkyl und R² C₁-C₆-Alkyl, C₁-C₆-Alkoxy, Halogen, Cyano oder Carboxyalkyl mit 1 bis 6 Kohlenstoffatomen in der Alkylgruppe bedeutet und n eine ganze Zahl von 1 bis 3 ist, wobei die Reste R² im Falle von n > 1 gleich oder verschieden sein können, durch elektrochemische Oxidation substituierter Toluolverbindungen der allgemeinen Formel II

Die Verfahrensprodukte I dienen als Zwischenprodukte für die Herstellung von Pflanzenschutzmitteln und Pharmazeutika.

Die DE-A 41 06 661 betrifft ein Verfahren zur Herstellung von substituierten 2-Methylbenzaldehyddialkylacetalen. Nach der Lehre dieser Druckschrift kann das Verfahren kontinuierlich wie auch diskontinuierlich bei Normaldruck oder erhöhtem Druck ausgeübt werden. Die nach der Lehre dieser Druckschrift zu erreichenden Selektivitäten sind jedoch nicht in allen Fällen für eine großtechnische Ausübung des Verfahrens genügend.

Die EP-12 240 betrifft die elektrochemische Oxidation von gegebenenfalls substituierten Toluolverbindungen zu den entsprechenden Benzaldehyddialkylacetalen in Gegenwart von Alkanolen sowie von Leitsalzen, die sich von Schwefelsäure oder Phosphorsäure ableiten. In einer kontinuierlichen Ausführungsform des Verfahrens kann das Reaktionsgemisch destillativ auf das Verfahrensprodukt aufgearbeitet werden und die dabei isolierten Nebenprodukte in die Oxidationsstufe zurückgeführt werden. Nebenprodukte, die die Oxidationsreaktion stören können, werden vor ihrer Rückführung einer Hydrierung unterworfen. Aus den Beispielen geht hervor, daß die diskontinuierliche Elektrooxidation von p-tert.-Butyltoluol mit einer Selektivität von 63 %, bei hydrierender Behandlung der Nebenprodukte mit bis zu 92 % Selektivität bei einem Umsatz von 26 % zu p-tert.-Butylbenzaldehyddialkylacetal führt. Der so erzielte Umsatz ist jedoch unbefriedigend, da große Mengen des nicht umgesetzten Ausgangsmaterials entweder verworfen werden oder zurückgeführt werden müssen. Die Lehre dieser Schrift, die Stromdichte zu erniedrigen und dadurch die Selektivität der Reaktion zu steigern, senkt die Raum-Zeit-Ausbeute des Verfahrens und vermindert dadurch seine Wirtschaftlichkeit.

Es bestand daher die Aufgabe, ein Verfahren bereitzustellen, das die kontinuierliche elektrochemische Herstellung von Benzaldehyddialkylacetalen sowohl bei hohen Umsätzen als auch mit hohen Selektivitäten erlaubt.

Demgemäß wurde das oben definierte Verfahren gefunden, das dadurch gekennzeichnet ist, daß man eine substituierte Toluolverbindung II in Gegenwart eines Alkanols R¹-OH und eines Hilfselektrolyten in einer Elektrolysezelle oxidiert, die so erhaltene Reaktionslösung außerhalb der Elektrolysezelle auf einen Druck entspannt, der 10 mbar bis 10 bar geringer ist als der Druck in der Elektrolysezelle, und
- A): bei diskontinuierlicher Fahrweise das beim Entspannen freigesetzte Gas von der Reaktionslösung abtrennt, die Reaktionslösung mindestens einmal in die Elektrolysezelle zurückführt, elektrolysiert, entspannt und von freigesetztem Gas abtrennt und anschließend auf das Produkt aufarbeitet, oder
- B): bei kontinuierlicher Fahrweise einen Teil der Reaktionslösung auf das Produkt aufarbeitet, den verbleibenden Teil der Reaktionslösung mit einer dem entnommenen Teil entsprechenden Menge der ursprünglich eingesetzten Reaktionslösung versetzt, in die Elektrolysezelle zurückführt, elektrolysiert und entspannt.

Das erfindungsgemäße Verfahren kann folgendermaßen veranschaulicht werden:

Die Ausgangsverbindungen II sind bekannt oder sie sind nach bekannten Methoden erhältlich. Im einzelnen haben die Variablen folgende Bedeutung:
- R¹-: C₁-C₆-Alkyl, vorzugsweise C₁-C₄-Alkyl, vor allem Methyl und Ethyl;
- R²-: C₁-C₆-Alkyl wie Methyl, Ethyl, n-Propyl, iso-Propyl, n-Butyl, tert.-Butyl, tert.-Amyl, n-Hexyl, vorzugsweise Methyl, Ethyl, iso-Propyl und tert.-Butyl;

- C1-C4-Alkoxy wie Methoxy, Ethoxy, n-Propoxy, tert.-Butoxy, vorzugsweise Methoxy, Ethoxy und tert.-Butoxy;
- Halogen wie Fluor, Chlor, Brom und Jod, vorzugsweise Chlor;
- Cyano;
- Carboxyalkyl, wobei die Alkylgruppen 1 bis 6 Kohlenstoffatome tragen, wie Carboxymethyl und Carboxyethyl;
- n ist eine ganze Zahl von 1 bis 3, vorzugsweise 1.

Im Hinblick auf ihre Verwendung als Zwischenprodukte für Pflanzenschutzmittel und Pharmazeutika sind unter den Verbindungen II solche der Formel III bevorzugt, in denen der Substituent R³ einen C₁-C₆-Alkylrest oder C₁-C₄-Alkoxyrest bedeutet.

Besonders bevorzugt ist die Herstellung folgender Verbindungen:
- 4-Methylbenzaldehyddimethylacetal
- 4-Methylbenzaldehyddiethylacetal
- 4-Ethylbenzaldehyddimethylacetal
- 4-Isopropylbenzaldehyddimethylacetal
- 4-n-Butylbenzaldehyddiethylacetal
- 4-tert.-Butylbenzaldehyddimethylacetal
- 4-Methoxybenzaldehyddimethylacetal
- 4-Ethoxybenzaldehyddimethylacetal
- 4-tert.-Butoxybenzaldehyddimethylacetal

Das erfindungsgemäße Verfahren kann sowohl diskontinuierlich als auch kontinuierlich ausgeführt werden. Beiden Ausführungsformen ist gemeinsam, daß die elektrochemische Oxidation der Ausgangsverbindung II in der Elektrolysezelle vorgenommen wird und die dabei anfallende Reaktionslösung auf einen Druck entspannt wird, der 10 mbar bis 10 bar geringer ist als der Druck in der Elektrolysezelle. Vorzugsweise herrscht in der Elektrolysezelle ein Überdruck, bezogen auf Normaldruck, von 0,1 bis 6 bar. Dieser Druck kann in der Elektrolysezelle bevorzugt durch eine Pumpe aufgebaut werden, aber auch durch ein inertes Gas wie Stickstoff erzeugt werden. Die Reaktionslösung wird nach dem Oxidationsschritt vorzugsweise auf Normaldruck entspannt.

### A) Diskontinuierliche Ausführungsform

In einer diskontinuierlichen Ausführungsform der Erfindung wird beim Entspannen der Reaktionslosung nach der Elektrolyse frei werdendes Gas, wobei es sich überwiegend um aus der Elektrolysezelle ausgeschleusten Wasserstoff handelt, abgetrennt. Daraufhin wird die Reaktionslosung in die Elektrolysezelle zurückgeführt, elektrolysiert und anschließend entspannt. Diese Folge von Verfahrensschritten wird im folgenden als Zyklen bezeichnet. Es hat sich als vorteilhaft erwiesen, die Reaktionslösung einer Vielzahl Zyklen auszusetzen, wodurch in wirtschaftlicher Weise eine höhere Ausbeute erzielt werden kann als in nur zwei Zyklen. Bevorzugt sind 20 bis 1000 Zyklen, besonders bevorzugt 100 bis 800. Die Oxidation der Ausgangsverbindung II in einem Zyklus wird im allgemeinen nicht bis zum vollständigen Umsatz geführt. Je nach Anzahl der Zyklen beträgt der Umsatz im allgemeinen 0,1 bis 5 % des theoretischen Umsatzes. Ist der gewünschte Oxidationsgrad der Ausgangsverbindung II erreicht, wird die Reaktionslösung auf das Produkt aufgearbeitet. Dies geschieht in an sich bekannter Weise, vorwiegend destillativ. Ist ein Lösungsmittel in der Reaktionslösung vorhanden, so wird dieses abdestilliert. Bei Verwendung von Neutralsalzen als Hilfselektrolyt können diese anschließend abfiltriert werden, bevor das Acetal I destilliert wird. Lösungsmittel, Elektrolyt und nicht umgesetzte Ausgangsverbindung können in weiteren Verfahrensansätzen wieder eingesetzt werden.

### B) Kontinuierliche Ausführungsform

Die kontinuierliche Ausführungsform der vorliegenden Erfindung ist bevorzugt. Nach Entspannung der Reaktionslösung, die - wie unter A) beschrieben - in der Regel nicht bis zur vollständigen Oxidation der Ausgangsverbindung elektrolysiert wird, wird ein Teilstrom der Reaktionslösung abgetrennt und aufgearbeitet. Dieser Teilstrom ist im allgemeinen kleiner als 5 Gew.-%, bevorzugt 0,01 bis 1 Gew.-% des Gesamtstroms. Durch diesen Teilstrom wird ein Teil des in der Reaktionslösung gelösten Gases aus dem Elektrolysekreis ausgeschleust. Eine gesonderte Entgasung der gesamten Reaktionslösung ist nicht erforderlich, kann jedoch bei kleinen Teilströmen und relativ großen Gasmengen vorteilhaft sein. Die Aufarbeitung des Teilstromes erfolgt wie oben beschrieben. Lösungsmittel, Hilfselektrolyt, Ausgangsverbindungen und ggfs. nicht vollständig oxidierte Zwischenprodukte können der Reaktionslösung, die in die Elektrolysezelle zurückgeführt wird, zugesetzt werden. Die zurückgeführte Reaktionslösung wird weiterhin um die Menge an Ausgangsverbindungen ersetzt, die der Menge des abgetrennten Produktes entspricht. Nach Rückführung und Oxidation wiederholt sich der beschriebene Zyklus beliebig oft.

In allen beschriebenen Ausführungsformen wird die Reaktion in Gegenwart eines Hilfselektrolyten vorgenommen. Dieser liegt in der Regel in einer Konzentration von 0,1 bis 6 Gew.-%, bezogen auf das Reaktionsgemisch vor. Es kommen Protonensäuren wie organische Säuren, z.B. Methylsulfonsäure, Benzolsulfonsäure oder Toluolsulfonsäure in Betracht, weiterhin aber auch mineralische Säuren wie Schwefelsäure und Phosphorsäure. Außerdem können Neutralsalze als Hilfselektrolyte verwendet werden. Als Kationen kommen Metallkationen von Lithium, Natrium, Kalium aber auch Tetraalkylammoniumverbindungen wie Tetramethylammonium, Tetraethylatnmonium, Tetrabutylammonium und Dibutyldimethylammonium in Frage. Als Anionen sind zu nennen: Fluorid, Tetrafluoroborat, Sulfonate wie Methylsulfonat, Benzolsulfonat, Toluolsulfonat, Sulfate wie Sulfat, Methylsulfat, Ethylsulfat, Phosphate wie Methylphosphat, Ethylphosphat, Dimethylphosphat, Diphenylphosphat, Hexafluorophosphat, Phosphonate wie Methylphosphonatmethylester und Phenylphosphonatmethylester.

Als Alkanole werden bevorzugt unverzweigte C₁-C₆-Alkanole eingesetzt; besonders bevorzugt sind Methanol und Ethanol. Die Konzentration des Alkanols beträgt im Zulauf zur Elektrolysezelle in der Regel 50 bis 98 Gew.-%, vorzugsweise 70 bis 95 Gew.-%.

Das Reaktionsgemisch kann ein oder mehrere zusätzliche inerte Lösungsmittel enthalten. Dafür kommen Verbindungen wie Methylenchlorid, Acetonitril, Methyl-tert.-butylether, Butyrolacton oder Dimethylcarbonat in Frage. Die Konzentration dieser Lösungsmittel kann 0 bis 30 Gew.-%, bezogen auf das Reaktionsgemisch betragen.

Die Stromdichte im erfindungsgemäßen Verfahren beträgt in der Regel 2 bis 10 A/dm², vorzugsweise 3 bis 8 A/dm².

Die insgesamt im erfindungsgemäßen Verfahren auf die Ausgangsverbindung II übertragene Ladungsmenge beträgt im allgemeinen 3 bis 9 F/mol II, vorzugsweise 4 bis 8 F/mol II.

Als Anodenmaterialien kommen Edelmetalle wie Platin und Oxide wie Chrom- oder Rutheniumoxid sowie Mischoxide wie Ti/RuOₓ in Frage. Bevorzugtes Anodenmaterial ist aber Graphit.

Als Kathodenmaterialien eignen sich im allgemeinen Stahl, Eisen, Kupfer, Zink, Nickel und Kohle sowie Edelmetalle wie Platin; bevorzugt wird jedoch Graphit.

Die elektrochemischen Oxidationen können in geteilten, vorzugsweise aber in ungeteilten Durchflußzellen ausgeführt werden. Die Oxidation wird in der Regel bei Temperaturen von 0 bis 120°C, vorzugsweise bei 20 bis 80°C durchgeführt.

Die Verfahrensprodukte I können in an sich bekannter Weise zu den entsprechenden Aldehyden hydrolysiert werden. Die Verbindungen I stellen somit lagerstabile Depotverbindungen für die wesentlich empfindlicheren Aldehyde dar. Das erfindungsgemäße Verfahren erlaubt die Umsetzung der Ausgangsverbindungen II zu den Produkten I bei hohem Umsatz. Bemerkenswerterweise verlaufen die elektrochemischen Oxidationen unter diesen Bedingungen mit hoher Selektivität. Die bei der Reaktion gegebenenfalls entstehenden Nebenprodukte können ohne besondere Aufarbeitungsschritte in die Reaktion zurückgeführt werden. Es wurden keine störenden Nebenreaktionen durch solche Nebenprodukte festgestellt.

### Beispiele

### Beispiel 1

### Elektrosynthese von p-tert.-Butylbenzaldehyddimethylacetal

Alle Beispiele wurden in einer von unten angeströmten ungeteilten Durchflußzelle mit Graphitelektroden im Abstand von 1 mm durchgeführt. Die Reaktionstemperatur betrug 55°C. Der Reaktionsüberdruck wurde durch eine Pumpe erzeugt. In den erfindungsgemäßen Beispielen wurde die Reaktionslösung nach Oxidation auf Normaldruck entspannt. Die dabei freigesetzten Gase konnten sowohl bei diskontinuierlicher wie auch kontinuierlicher Fahrweise entweichen. Die Stromdichte betrug in allen Beispielen 3,4 A/dm², die Ladungsmenge 7,5 F/mol Ausgangsverbindung. Der Elektrolyt wurde mit 200 l/h umgepumpt.

Der Elektrolyt hatte folgende Zusammensetzung:
- 450 g (15 Gew.-%): p-tert.-Butyltoluol
- 10 g (0,3 Gew.-%): Schwefelsäure
- 2450 g (84,7 Gew.-%): Methanol

Zur Aufarbeitung wurde der Elektrolyt mit Natriummethylat neutralisiert, das Methanol abdestilliert und das ausfallende Salz abfiltriert. Nach Vakuumdestillation fielen die angegebenen Produkte an.

### Beispiel 1.1

### Erfindungsgemäß, diskontinuierlich

- Überdruck:: 0,55 bar
- Anzahl der Zyklen:: 700

Es wurden isoliert (Angaben in mol.-%, bezogen auf eingesetztes TBT):
- 1 %: p-tert.-Butyltoluol
- 3 %: p-tert.-Butylbenzylmethylether
- 78 %: p-tert.-Butylbenzaldehydimethylacetal

### Beispiel 1.2

### Erfindungsgemäß, kontinuierlich

- Überdruck:: 0,55 bar
- Aufgearbeiteter Teilstrom:: 0,1 Gew.-% des Gesamtstroms

- Zulaufmenge:: 220 g Elektrolyt/h

Es wurden isoliert (Angaben in mol.-%, bezogen auf eingesetztes TBT):
- 7 %: p-tert.-Butyltoluol
- 9 %: p-tert.-Butylbenzylmethylether
- 72 %: p-tert.-Butylbenzaldehyddimethylacetal

### Beispiel 1.3

### Vergleich, diskontinuierlich

Durchführung wie Beispiel 1.1, aber ohne Überdruck in der Elektrolysezelle

Es wurden isoliert (Angaben in mol.-%, bezogen auf eingesetztes TBT):
- 1 %: p-tert.-Butyltoluol
- 18 %: p-tert.-Butylbenzylmethylether
- 61 %: p-tert.-Butylbenzaldehyddimethylacetal

### Beispiel 1.4

### Vergleich, kontinuierlich

Durchführung wie Beispiel 1.2, aber ohne Überdruck in Elektrolysezelle
- Aufgearbeiteter Teilstrom:: 0,1 Gew.-% des Gesamtstroms
- Zulaufmenge:: 220 g Elektrolyt/h

Es wurden isoliert (Angaben in mol.-%, bezogen auf eingesetztes TBT):
- 11 %: p-tert.-Butyltoluol
- 10 %: p-tert.-Butylbenzylmethylether
- 60 %: p-tert.-Butylbenzaldehyddimethylacetal

Die folgende Tabelle gibt die Umsätze und Selektivitäten für die Beispiele 1.1 bis 1.4 wieder:

| Beispiel | | | Umsatz bzgl. TBT+TBE | Selektivität bzgl. Acetal |
|---|---|---|---|---|
| 1.1 | erf. | disk. | 96 % | 81 % |
| 1.2 | erf. | kont. | 84 % | 86 % |
| 1.3 | Vergleich | disk. | 81 % | 76 % |
| 1.4 | Vergleich | kont. | 79 % | 76 % |

- erf. =: erfindungsgemäß
- disk. =: diskontinuierlich
- kont. =: kontinuierlich
- TBT =: p-tert.-Butyltoluol
- TBE =: p-tert.-Butylbenzylmethylether (Zwischenverbindung, die zum Acetal umgesetzt werden kann)

Diese Werte zeigen deutlich, daß die erfindungsgemäßen Ausführungsformen sowohl in bezug auf den Umsatz wie auch bezüglich der Selektivität den Vergleichsbeispielen, in denen das nach der Elektrooxidation anfallende Reaktionsgemisch nicht auf einen Druck, der niedriger ist als der in der Elektrolysezelle, entspannt wurde, überlegen sind.

### Beispiel 2

### Elektrosynthese von p-tert.-Butylbenzaldehyddimethylacetal

Es wurde ein gegenüber Beispiel 1 anderer Hilfselektrolyt verwendet.

Der Elektrolyt hatte folgende Zusammensetzung:
- 450 g: (15 Gew.-%) p-tert.-Butyltoluol
- 10 g: (1 Gew.-%) Natriumbenzolsulfonat
- 2510 g: (84 Gew.-%) Methanol

Die Elektrooxidation wurde in einer Zelle, wie sie in Beispiel 1 beschrieben wurde, bei 55°C vorgenommen. Die Stromdichte betrug 3,4 A/dm². Die verschiedenen Ladungsmengen können der folgenden Tabelle entnommen werden. Die Durchführung erfolgte in Analogie zu Beispiel 1. Zur Aufarbeitung wurde die Reaktionslösung destillativ von Methanol befreit, das ausfallende Salz wurde abfiltriert und das Acetal wurde destillativ gereinigt. Der Elektrolyt wurde mit 200 l/h umgepumpt.

### Beispiel 2.1

### Erfindungsgemäß, diskontinuierlich

- Überdruck:: 0,55 bar
- Anzahl der Zyklen:: 700

Es wurden isoliert (Angaben in mol.-%, bezogen auf eingesetztes TBT) :
- 0,2 %: p-tert.-Butyltoluol
- 2 %: p-tert.-Butylbenzylmethylether
- 83 %: p-tert.-Butylbenzaldehyddimethylacetal

### Beispiel 2.2

### Erfindungsgemäß, kontinuierlich

- Aufgearbeiteter Teilstrom:: 0,15 Gew.-% des Gesamtstroms
- Zulaufmenge:: 307 g Elektrolyt/h

Es wurden isoliert (Angaben in mol.-%, bezogen auf eingesetztes TBT) :
- 9 %: p-tert.-Butyltoluol
- 12 %: p-tert.-Butylbenzylmethylether
- 72 %: p-tert.-Butylaldehyddimethylacetal

### Beispiel 2.3

### Vergleich, diskontinuierlich

Durchführung wie Beispiel 2.1, aber ohne Überdruck in Elektrolysezelle

Es wurden isoliert (Angaben in mol.-%, bezogen auf eingesetztes TBT):
- 1 %: p-tert.-Butyltoluol
- 12 %: p-tert.-Butylbenzylmethylether
- 64 %: p-tert.-Butylaldehyddimethylacetal

| Beispiel | Ladungsmenge F/mol TBT | Umsatz bzgl. TBT+TBE | Selektivität bzgl. Acetal |
|---|---|---|---|
| 2.1 erf. | disk. 7,5 | 98 | 85 |
| 2.2 erf. | kont. 6,0 | 79 | 91 |
| 2.3 Vergleich | disk. 7,5 | 87 | 74 |

Die Die Beispiele zeigen, daß bei diskontinuierlicher Fahrweise unter sonst gleichen Bedingungen sowohl Umsatz wie Selektivität im erfindungsgemäßen Verfahren deutlich höher sind als im Vergleichsbeispiel. Weiterhin kann bei geringer übertragener Ladungsmenge die Selektivität bei hohem Umsatz durch kontinuierliche Fahrweise weiter erhöht werden.

### Beispiel 3

Elektrosynthese von p-Tolylaldehyddimethylacetal (diskontinuierlich)

- Apparatur:: wie in Beispiel 1
- Temperatur:: 70°C
- Stromdichte:: 3,4 A/dm²
- Ladungsmenge:: 5,5 F/mol
- Überdruck:: 0,55 bar
- Anzahl der Zyklen:: 750

Der Elektrolyt hatte folgende Zusammensetzung:
- 450 g: (15 Gew.-%) Xylol
- 30 g: (1 Gew.-%) Kaliumbenzolsulfonat
- 2540 g: (84 Gew.-%) Methanol

Nach Durchführung und Aufarbeitung in Analogie zu Beispiel 1.1 wurden isoliert:
- 4 %: p-Methylbenzylmethylether
- 81 %: p-Tolylaldehyddimethylacetal

Der Umsatz, bezogen auf die Ausgangsverbindung und p-Methylbenzylmethylether, betrug 96 %, die Selektivität (bzgl. Acetal) 84 %.

### Beispiel 4

Elektrosynthese von p-Anisaldehyddimethylacetal (kontinuierlich, mit Rückführung isolierter Verbindungen)
- Apparatur:: wie in Beispiel 1
- Temperatur:: 50°C
- Stromdichte:: 4,2 A/dm²
- Ladungsmenge:: 4,5 F/mol
- Überdruck:: 0,35 bar

Der Elektrolyt hatte folgende Zusammensetzung:
- 15 Gew.-%: p-Methoxytoluol
- 0,4 Gew.-%: Natriumbenzolsulfonat
- 83,1 Gew.-%: Methanol
- 3,5 Gew.-%: Rückführungsstrom
Durchführung und Aufarbeitung wie in Beispiel 1.3

Der Rückführungsstrom enthielt die Komponenten, die bei der destillativen Aufarbeitung des Teilstromes leichter siedeten als das Produkt.

Der Umsatz, bezogen auf die Ausgangsverbindung und p-Methoxybenzylmethylether, betrug 78 %, die Selektivität (bzgl. Acetal) 91 %.

## Patentansprüche

1. Verfahren zur Herstellung von Benzaldehyddialkylacetalen der allgemeinen Formel I in der R¹ C₁-C₆-Alkyl und R² C₁-C₆-Alkyl, C₁-C₆-Alkoxy, Halogen, Cyano oder Carboxyalkyl mit 1 bis 6 Kohlenstoffatomen in der Alkylgruppe bedeutet und n eine ganze Zahl von 1 bis 3 ist, wobei die Reste R² im Falle von n > 1 gleich oder verschieden sein können, durch elektrochemische Oxidation substituierter Toluolverbindungen der allgemeinen Formel II dadurch gekennzeichnet, daß man eine substituierte Toluolverbindung II in Gegenwart eines Alkanols R¹-OH und eines Hilfselektrolyten in einer Elektrolysezelle oxidiert, die so erhaltene Reaktionslösung außerhalb der Elektrolysezelle auf einen Druck entspannt, der 10 mbar bis 10 bar geringer ist als der Druck in der Elektrolysezelle, und
A) bei diskontinuierlicher Fahrweise das beim Entspannen freigesetzte Gas von der Reaktionslösung abtrennt, die Reaktionslösung mindestens einmal in die Elektrolysezelle zurückführt, elektrolysiert, entspannt und von freigesetztem Gas abtrennt und anschließend auf das Produkt aufarbeitet, oder
B) bei kontinuierlicher Fahrweise einen Teil der Reaktionslösung auf das Produkt aufarbeitet, den verbleibenden Teil der Reaktionslösung mit einer dem entnommenen Teil entsprechenden Menge der ursprünglich eingesetzten Reaktionslösung versetzt, in die Elektrolysezelle zurückführt, elektrolysiert und entspannt.

2. Verfahren nach Anspruch 1, dadurch gekennzeichnet, daß man substituierte Toluolverbindungen der Formel III in der R³ einen C₁-C₆-Alkylrest oder C₁-C₄-Alkoxyrest bedeutet, umsetzt.

3. Verfahren nach Anspruch 1 oder 2, dadurch gekennzeichnet, daß man die Reaktionslösung auf Normaldruck entspannt.

4. Verfahren nach Anspruch 1 oder 2, dadurch gekennzeichnet, daß man die Reaktionslösung auf einen gegenüber dem Druck in der Elektrolysezelle um 0,1 bis 6 bar niedrigeren Druck entspannt.

## Claims

1. A process for the preparation of a benzaldehyde dialkyl acetal of the formula I where R¹ is C₁-C₆-alkyl, R² is C₁-C₆-alkyl, C₁-C₆-alkoxy, halogen, cyano or carboxyalkyl where the alkyl group is of 1 to 6 carbon atoms, n is an integer of from 1 to 3 and the radicals R² may be identical or different when n is > 1, by electrochemical oxidation of a substituted toluene compound of the formula II wherein a substituted toluene compound II is oxidized in the presence of an alkanol R¹-OH and of an auxiliary electrolyte in an electrolysis cell, the reaction solution thus obtained is let down outside the electrolysis cell to a pressure which is from 10 mbar to 10 bar lower than the pressure in the electrolysis cell and
A) in the batchwise procedure, the gas released from the reaction solution on letting down the latter is separated off and the reaction solution is recycled at least once to the electrolysis cell, subjected to electrolysis, let down, separated from the released gas and then worked up to obtain the product, or
B) in the continuous procedure, some of the reaction solution is worked up to obtain the product and the remaining part of the reaction solution is mixed with an amount of the originally used reaction solution which corresponds to the part removed and is recycled to the electrolysis cell, subjected to electrolysis and let down.

2. A process as claimed in claim 1, wherein a substituted toluene compound of the formula III where R³ is C₁-C₆-alkyl or C₁-C₄-alkoxy, is converted.

3. A process as claimed in claim 1 or 2, wherein the reaction solution is let down to atmospheric pressure.

4. A process as claimed in claim 1 or 2, wherein the reaction solution is let down to a pressure which is from 0.1 to 6 bar lower than the pressure in the electrolysis cell.

## Revendications

1. Procédé de préparation de benzaldéhydedialkylacétals de la formule générale I : dans laquelle R¹ représente un radical alkyle en C₁ à C₆ et R² représente un radical alkyle en C₁ à C₆, alcoxy en C₁ à C₆, un atome d'halogène, un radical cyano ou carboxyalkyle qui comporte de 1 à 6 atomes de carbone dans le radical alkyle et n désigne un nombre entier dont la valeur varie de 1 à 3, où les restes R² peuvent être identiques ou différents dans le cas où n est supérieur à 1, par l'oxydation électrochimique de composés du toluène substitués de la formule générale II : caractérisé en ce que l'on oxyde un composé du toluène substitué II en présence d'un alcool R¹-OH et d'un électrolyte adjuvant dans une cellule d'électrolyse, on détend la solution réactionnelle ainsi obtenue à l'extérieur de la cellule d'électrolyse jusqu'à une pression plus faible de 10 mbars à 10 bars à la pression qui règne dans la cellule d'électrolyse, et
A) dans le cas d'un fonctionnement continu, on sépare le gaz libéré au cours de la détente du mélange réactionnel, on recycle, électrolyse, détend et redébarrasse du gaz libéré la solution réactionnelle au moins une fois dans la cellule d'électrolyse et on poursuit ensuite le traitement pour obtenir le produit, ou bien
B) dans le cas d'un fonctionnement discontinu, on traite une partie de la solution réactionnelle pour obtenir le produit, on ajoute à la partie résiduelle de la solution réactionnelle une proportion de la solution réactionnelle mise en oeuvre à l'origine correspondant à la partie prélevée, on recycle, électrolyse et détend alors cette partie résiduelle ainsi complétée dans la cellule d'électrolyse.

2. Procédé suivant la revendication 1, caractérisé en ce que l'on fait réagir des composés du toluène substitués de la formule III : dans laquelle R³ représente un radical alkyle en C₁ à C₆ ou alcoxy en C₁ à C₄.

3. Procédé suivant la revendication 1 ou 2,
caractérisé en ce que l'on détend la solution réactionnelle jusqu'à la pression normale.

4. Procédé suivant la revendication 1 ou 2,
caractérisé en ce que l'on détend la solution réactionnelle jusqu'à une pression inférieure de 0,1 à 6 bars à la pression qui règne dans la cellule d'électrolyse.
